# FASCICULE DE BREVET EUROPEEN

(11) **EP 0 179 112 B1**
(45) Date de publication et mention de la délivrance du brevet: **05.04.1989**
(21) Numéro de dépôt: 85902052.1
(22) Date de dépôt: 19.04.1985
(51) Int. Cl.: B25F 1/00

(54) **PERFECTIONNEMENTS AUX OUTILS A MAIN COMPORTANT UN VERIN HYDRAULIQUE POUR LA COMMANDE DES ORGANES DE TRAVAIL**
VERBESSERUNGEN AN HANDWERKSZEUGEN MIT HYDRAULISCHER BETÄTIGUNG DES ANTRIEBSTEILS
IMPROVEMENTS TO HANDTOOLS COMPRISING A HYDRAULIC JACK FOR THE CONTROL OF WORKING MEMBERS

(30) Priorité: 20.04.1984 FR 8406346
(43) Date de publication de la demande: 30.04.1986
(73) Titulaire: SOCIETE D'ETUDE ET DE METHODE D'APPLICATIONS (S.E.M.A.), S.A.R.L., F-41100 Vendôme (FR)
(72) Inventeur: BUSSEREAU, Marcel, F-41100 Vendôme (FR); COURTOIS, Alain, F-41000 Blois (FR); HUET, Jean-Pierre, F-41000 Blois (FR)
(74) Mandataire: Chambon, Gérard
(86) Numéro de dépôt international: FR8500091
(87) Numéro de publication internationale: WO8504831

(56) Documents cités:
- EP-A- 0 052 287
- FR-A- 2 242 584
- GB-A- 654 191
- US-A- 4 149 381

## Description

L'invention concerne les outils dans lesquels une pression doit être exercée sur un organe de travail, monté mobile dans une tête, par un vérin hydraulique actionné par une pompe aspirante et foulante, au moins jusqu'à présent, à commande manuelle.

Généralement, de tels outils sont des pinces (à cintrer, à découper, à poinçonner, à sertir, etc.), le vérin hydraulique servant à commander le déplacement d'une mâchoire, dite mobile, par rapport à une autre, dite fixe, montées toutes deux dans une tête. Souvent d'ailleurs ces outils sont transformables, la tête porte-mâchoires étant interchangeable et venant se fixer à l'extrémité du vérin par laquelle émerge la tige du piston dudit vérin, de manière à permettre d'adapter le type et la taille des mâchoires au travail à effectuer. De même, une tête donnée peut recevoir des mâchoires de forme et de dimensions variées.

Ces outils sont bien connus, par exemple par le US-A-4149381.

Les pressions à exercer sur les pièces à travailler (capacité de serrage dans le cas de pinces) sont toujours importantes et le vérin hydraulique doit développer des pressions relativement élevées, de l'ordre de 700 bars et souvent plus.

Dans presque tous les cas, le travail à accomplir à l'aide de l'outil est un travail répétitif devant être effectué à cadence rapide pour des raisons économiques. Il faut donc réduire, dans la mesure du possible, le nombre des coups de piston de la pompe, nécessaires à l'avancement total du piston. Pour un avancement total déterminé ce nombre est proportionnel au rapport D²/d² dans lequel D est le diamètre du piston du vérin et d celui du piston de la pompe. Mais la force à exercer par l'opérateur, qui ne devrait pas dépasser 100 newtons environ puisque l'outil doit pouvoir être manié d'une seule main, est proportionnelle au rapport inverse d²/D². Bien entendu l'effort demandé à l'opérateur est aussi inversement proportionnel au bras du levier de la pompe, mais là encore, l'on doit tenir compte d'une obligation contraire.

La course de l'extrémité de la poignée de manoeuvre est limitée par la nécessité d'un maniement d'une seule main, par exemple à environ 80 mm et le bras de levier ne peut être augmenté qu'en diminuant la course du piston de la pompe, alors que le nombre de coups de piston est bien évidemment inversement proportionnel à cette course .

Jusqu'à présent, en dehors de dispositions particulières destinées à diminuer l'amplitude de l'avancement à réaliser par voie hydraulique (approche rapide mécanique des mâchoires de la pince, avec verrouillage, avant l'avancement sous pression, ou autres moyens spécifiques), il a fallu se contenter de compromis permettant des valeurs acceptables pour chacun des paramètres (par exemple : effort manuel 130 N, nombre de coups de pompe 24, poids de l'outil 1,5 kg), sans que l'ensemble aboutisse aux conditions optimales de rendement et de confort.

Afin de concilier les impératifs contradictoires rappelés ci-avant, l'invention a pour objet un certain nombre de perfectionnements aux outils du genre susdit portant sur la structure du vérin, ainsi que sur la disposition et la structure de la poignée de manceuvre.

Tout d'abord, afin de réduire le nombre des coups de pompe nécessaires à l'avancement total, l'invention prévoit, pour le vérin, un piston étagé permettant une amplitude d'avancement par coup de pompe relativement grande au début, puis décroissante par paliers successifs, chaque diminution correspondant, par contre, à un accroissement de la poussée totale pour un même effort exercé sur le levier de la pompe. Les vérins à piston étagé sont connus en eux-mêmes, ce sont des vérins différentiels (voir par exemple le FR-A-2 242 584), qui permettent d'obtenir une force motrice variant avec la course, lors de l'admission d'un fluide à haute pression. Ici le problème à résoudre est différent, la force appliquée sur les pièces à travailler est fonction de l'effort fourni par l'opérateur et ne peut varier qu'avec cet effort lorsque les valeurs de d et D définies ci-avant ont été choisies. Ce que l'on veut obtenir par le choix d'un piston de vérin étagé, c'est de n'utiliser qu'une partie de la surface frontale possible du piston, tant que la résistance à vaincre est faible, afin d'avoir un avancement maximal à chaque refoulement d'un volume de fluide correspondant à celui du corps de la pompe.

Afin de profiter pleinement de la souplesse résultant de la structure étagée du piston, il est avantageux que l'amplitude d'avancement par coup de pompe, varie effectivement par paliers successifs et, pour cela, de supprimer ou au moins de réduire le plus possible les fuites interstitielles entre les chambres successives, contrairement à ce qui se passe dans les vérins différentiels à piston étagé connus à l'adoucissement des variations est toujours admissible et parfois recherché (voir le Fr-A-2 242 584 précité).

L'invention a pour objet un outil comportant au moins un organe de travail mobile dont le déplacement relatif par rapport à au moins un organe de travail dit fixe est lié à celui du piston d'un vérin hydraulique à simple effet qui est actionné par une pompe aspirante et foulante, dans lequel le piston est un piston étagé qui s'emboîte dans le corps du vérin de manière à délimiter, outre la chambre principale axiale, au moins une chambre annulaire, la ou les chambres annulaires étant mises successivement en communication avec la chambre axiale au cours de l'avancement du piston, remarquable en ce que, même en fin de course, chaque segment de gradin du piston présente au moins une zone périphérique qui reste en contact de guidage avec une surface intérieure du corps du vérin, que dans cette zone au moins un joint assure l'étanchéité entre les chambres d'amont et d'aval et que l'alimentation sous pression de chaque chambre annulaire est assurée par une canalisation radiale qui débouche par l'une de ses extrémités dans la canalisation de refoulement de la pompe et dont l'autre extrémité est découverte par le piston lorsque l'avancement de ce dernier atteint une valeur prédéterminée, tandis que chaque chambre communique avec le réservoir de fluide par une canalisation à clapet qui assure la décharge de la chambre considérée par commande manuelle du clapet et, pour les chambres annulaires, au départ, le remplissage de la chambre considérée par dépression.

La disposition en gradins du piston du vérin peut intéresser la surface latérale externe dudit piston coopérant avec des épaulements conjugués de la surface latérale interne du corps du vérin. Elle peut encore être ménagée sur la surface interne d'un creusement axial du piston coiffant un noyau traversé longitudinalement par la canalisation de refoulement de la pompe et présentant des épaulements conjugués.

L'adoption pour le vérin d'un piston étagé permet, comme il a été dit, de réduire notablement l'effort à exercer sur la pompe sans pour cela diminuer ni la pression finale exercée par le vérin, ni la vitesse d'avancement du piston au démarrage. Il est alors possible de prévoir l'actionnement de la pompe par une came entraînée par un moteur électrique léger, de puissance suffisamment faible pour être alimenté par accus ou piles rechargeables incorporés.

Dans le cas d'une commande manuelle de la pompe, l'invention a encore pour objet une structure et une position particulières de la poignée. Cette dernière présente deux branches respectivement fixe et mobile, soumises à l'action d'un moyen élastique tendant à les écarter l'une de l'autre à la manière de celles d'un sécateur, et la bissectrice de l'angle formé par lesdites branches en position d'écartement maximal est sensiblement perpendiculaire à l'axe longitudinal du vérin.

Dans tous les cas, il est avantageux de prévoir, de façon connue, une fixation de la tête porte- organes de travail comportant une bague taraudée coopérant avec un filetage conjugué porté par la surface externe du nez du corps du vérin de manière à permettre d'effectuer un déplacement initial de l'organe mobile de travail indépendamment de la commande hydraulique. Cette disposition est particulièrement utile dans le cas d'un travail répétitif à réaliser sur une série d'objets ou de matériels identiques.

Selon un dernier aspect de l'invention, il est prévu un clapet de sécurité limitant la pression en fin de course, dont le retour brusque produit un claquement constituant un signal sonore et qui, pouvant être commandé manuellement, joue en même temps le rôle de clapet de décharge de la chambre principale axiale. Il est alors avantageux de prévoir un levier unique pour la commande des clapets de décharge des différentes chambres.

D'autres objets de l'invention apparaîtront à la lecture de la description qui va suivre et à l'examen du dessin annexé dans lequel :
- la figure 1 est une vue de profil d'un outil selon l'invention, ici une pince à sertir,
- la figure 2 est une coupe longitudinale à plus grande échelle d'un vérin à deux étages équipant l'outil de la figure 1,
- la figure 3 est une coupe simplifiée d'un vérin à trois vitesses d'avancement selon un autre mode de réalisation, dans lequel l'emboîtement du piston dans le corps est respectivement mâle et femelle.

Aux figures 1 et 2, un outil selon l'invention comporte un vérin hydraulique ayant un corps 1 dans lequel coulisse, dans le sens de la flèche F" un piston 2 sous l'action de la poussée d'un fluide provenant d'un réservoir 3, tandis que le retour du piston, lorsque la poussée hydraulique cesse, est assuré par l'action d'un ressort hélicoïdal 4 travaillant à la compression. Le fluide est extrait du réservoir 3 et envoyé vers le piston, dans une canalisation de refoulement 5 par une pompe aspirante et foulante dont le piston 7 est actionné à l'aide d'un bras oscillant 8 manœuvré manuellement. De façon connue, le passage et la retenue du fluide lors de l'aspiration, puis du refoulement, sont assurés par deux clapets antiretour 9a et 9b opposés. Le bras 8 est manoeuvrable d'une seule main et à cet effet il est associé à un bras fixe 6 (figure 1) dont il s'écarte sous l'action d'un moyen élastique (non représenté) pour la commande de l'aspiration et dont il se rapproche par l'action manuelle pour assurer le refoulement sous pression, les deux bras, fixe et oscillant, étant saisis dans la main de l'opérateur à la manière des deux poignées d'un sécateur.

Le piston 2 présente à son extrémité interne, un creusement axial 10 délimitant une queue ou jupe 11 raccordée, à l'opposé, à la tête du piston par un épaulement 12 formant l'une des surfaces d'appui du ressort 4.

L'intérieur du cylindre 1 est usiné de manière à présenter un logement conjugué de la forme particulière du piston, avec une chambre centrale 13 délimitée par le fond du creusement 10 et une chambre annulaire 14 délimitée par la face terminale de la queue 11 du piston. La chambre centrale 13 est alimentée par la canalisation 5 de refoulement qui débouche directement dans ladite chambre. La chambre annulaire 14 d'abord remplie par dépression comme il sera dit ci-après, est ensuite alimentée par une canalisation radiale 16 partant de la canalisation de refoulement 5 et dont l'orifice dans la chambre 14 reste obturé pendant la première partie de la course du piston. Un certain nombre de joints toriques et de bagues assurent l'étanchéité des pièces en mouvement et isolent les chambres 13 et 14 l'une de l'autre tant que l'orifice de la canalisation 16 n'est pas découvert.

Un clapet de décharge 17 retenu sur son siège par un ressort taré 18 est interposé sur une canalisation 15 mettant en communication la canalisation de refoulement 5 avec le réservoir 3. Le clapet 17 est soulevé de son siège pour libérer le passage du fluide, soit automatiquement lorsque la pression hydraulique dépasse le tarage du ressort 18, jouant alors le rôle de sécurité pour éviter la détérioration du cylindre, soit sous l'action d'un levier 20 manoeuvré manuellement (flèche F₃) pour obtenir la rétraction du piston en cours de travail ou à la fin du travail. Bien entendu la rétraction du piston exige également la vidange de la chambre annulaire 14. Pour cela, un poussoir 19 permet l'effacement d'un clapet à billes 21 interposé entre les deux parties 22a et 22_{b} d'une canalisation mettant en liaison la chambre 14 et le réservoir 3. Le poussoir 19 est commandé manuellement, en même temps que le clapet 17 par le levier 20. Il y a lieu de remarquer ici que pour des raisons de clarté, la figure 2 est conventionnelle. En réalité, l'axe longitudinal du clapet 17 et de la canalisation 15 n'est pas dans le même plan diamétral que l'axe du poussoir 19, la partie médiane 22_{c} (indiquée sur la figure en traits interrompus) de la canalisation 22a, 22_{b} ne coupant pas le logement du clapet 17. En fait, le clapet 17 et le poussoir 19 sont décalés angulaire- ment dans un plan transversal par rapport à l'axe du vérin, le levier 20 s'étendant lui-même transversalement par rapport à cet axe et présentant une extrémité 20a rabattue à 90 degrés (figure 1) pour être manoeuvré par le pouce de l'opérateur.

C'est par la canalisation 22a, 22_{b}, 22_{c} que se fait tout d'abord le remplissage de la chambre 14 à partir.du réservoir 3, le clapet 21 étant écartelé de son siège par la dépression provoquée par l'avancement du piston.

Le fonctionnement du vérin- est clair. Chaque coup de pompe amène dans la chambre 13 un volume de fluide déterminé par le diamètre et la course du piston 7 de la pompe, par exemple 170 mm³. Pendant la première partie de la course, seule la chambre 13 est active et si le fond du creusement 10 est, par exemple, de 283 mm² (diamètre 19 mm), chaque coup de pompe fera avancer le piston de 0,6 mm. Dès que l'orifice de la canalisation 16 est libéré, le volume de liquide amené à chaque coup de pompe se réparti entre les chambres 13 et 14, c'est à dire sur une surface totale plus grande, par exemple 2 fois 1/2 la première et l'avancement par coup ne sera plus que de 0,24 mm, mais en même temps le même effort manuel permettra d'exercer une pression 2 fois 1/2 plus forte. Il est ainsi possible d'atteindre des efforts de l'ordre de 25 000 N et cela avec un nombre de coups relativement faible, par exemple une vingtaine, tant que l'avancement total reste faible (entre 5 et 7 mm environ) ce qui est le cas pour les pinces à sertir ou autres. A la fin du travail la pression intérieure continue à croître jusqu'à ce que le clapet 17 soit soulevé à l'encontre du ressort 18, avant de retomber brusquement sur son siège en faisant entendre un claquement qui constitue un signal sonore indiquant qu'il y a lieu de rappeler le piston en actionnant le levier 20.

L'extrémité du cylindre 1 correspondant à la sortie du piston 2 peut être munie d'un filetage extérieur 23 destiné à recevoir par vissage une bague de fixation 25 pour une tête 28 d'outil interchangeable. Cette disposition permet tout d'abord d'avoir un seul vérin pour des outils d'un même type mais de différentes tailles et aussi pour des outils de types différents, par exemple pinces à sertir, à poinçonner, à découper, à cintrer, etc. En outre, par vissage ou dévissage de la bague 25, on peut régler la position initiale de l'organe mobile 26 de travail et par conséquent l'écartement initial des organes de travail 26 et 27 en fonction des dimensions de l'objet ou du matériel à traiter.

Dans l'exemple représenté à la figure 2 et selon des dispositions connues, le réservoir 3 est semi rigide, c'est-à-dire rétractable et expansible de manière à suivre les variations de volume du liquide restant en réserve sans risque d'entrée d'air. Pour cela il est simplement engagé élastiquement sur un appendice en forme de bague 24 du cylindre 1 sur lequel il est maintenu par un anneau élastique coopérant avec une gorge circulaire.

Il est clair qu'il peut y avoir plusieurs chambres annulaires telles que 14 correspondant chacune, au moment de leur mise en communication avec la canalisation de refoulement 5, à un accroissement de la pression totale exercée par l'outil mobile et à une diminution de la vitesse d'avancement.

La disposition en gradins du piston du vérin peut également être réalisée par un emboîtement du piston dans le corps avec des épaulements de la surface latérale externe du piston et des épaulements conjugués de la surface latérale interne du corps du vérin. Un tel mode de réalisation avec deux chambres annulaires (trois vitesses d'avancement) est représenté très schématiquement à la figure 3. Sur cette figure, on a gardé les mêmes références qu'à la figure 2 pour désigner les éléments identiques, à savoir le ressort 4 de rappel du piston, la canalisation de refoulement 5, le poussoir 19 du clapet 21 et la canalisation 22_{c} faisant partie de la communication entre le logement du clapet 21 et le réservoir de fluide, non représenté sur cette figure. Les éléments non identiques à ceux de la figure 2, mais jouant le même rôle, ont reçu comme références celles de ces derniers, augmentées de 100, à savoir : le corps 101, le piston 102, la chambre principale axiale 113, les chambres annulaires 114a et 114_{b}, délimitées chacune par un épaulement externe de l'extrémité intérieure du piston 102 et un épaulement interne du fond du cylindre, et leurs canalisations respectives d'alimentation sous pression 116a et 116_{b}. Bien entendu, chaque chambre annulaire communique avec le logement du clapet 21 par une canalisation 22_{b} de remplissage par dépression et de décharge. Ici comme les chambres annulaires sont disposées en aval de la chambre axiale par rapport au sens d'avancement du piston, la canalisation de refoulement 5 se prolonge par un alésage non débouché 5a ménagé axialement dans le piston 102 pour alimenter les canalisations 116a et 116_{b}.

Pour des raisons de confort et d'efficacité, les poignées 6 et 8, respectivement fixe et mobile, ont un revêtement isolant muni d'empreintes de doigts et des gardes 6a, 8a. En outre, afin que l'avant bras de l'utilisateur conserve une position naturelle, le plan B, perpendiculaire à l'axe longitudinal du vérin et passant par l'axe d'articulation de la poignée mobile 8, est voisin du plan bissecteur des poignées 6 et 8 en position d'écartement maximal. Enfin, pour permettre un accroissement de la course de la poignée mobile 8, toujours dans le but de réduire le nombre des coups de pompe nécessaires à l'avancement total sans augmenter l'écartement initial des poignées, la poignée fixe 6 a une section en U et la poignée mobile 8 vient s'encastrer au moins partiellement dans ce U.

Comme il a été dit ci-avant, la position en gradins du piston permet de réduire dans de larges proportions l'effort moteur à exercer sur le piston 7 de la pompe. Il est alors possible d'actionner ce piston par une came ou une bielle entraînée par un moteur électrique léger de puissance suffisamment faible pour être alimenté par accumulateurs ou piles rechargeables incorporés, par exemple, dans la poignée alors fixe de l'outil.

## Revendications

1. Outil à main comportant au moins un organe de travail mobile (26) dont le déplacement relatif par rapport à au moins un organe de travail (27) dit fixe est lié à celui du piston (2) d'un vérin hydraulique à simple effet alimenté en fluide, à partir d'un réservoir (3), par la canalisation de refoulement (5) d'une pompe (7) aspirante et foulante, dans lequel le piston (2) est un piston étagé qui s'emboîte dans le corps (1) du vérin de manière à délimiter, outre la chambre principale axiale (13), au moins une chambre annulaire (14), la ou les chambres annulaires étant mises successivement en communication avec la chambre axiale au cours de l'avancement du piston, caractérisé en ce que, chaque segment de gradin du piston (2) présente au moins une zone périphérique qui reste en contact de guidage avec une surface intérieure du corps (1) du vérin, que dans cette zone au moins un joint assure l'étanchéité entre les chambres d'amont (13) et d'aval (14) et que l'alimentation sous pression de chaque chambre annulaire (14) est assurée par une canalisation radiale (16) qui débouche par l'une de ses extrémités dans la canalisation de refoulement (5) de la pompe (7) et dont l'autre extrémité est découverte par le piston (2) lorsque l'avancement de ce dernier atteint une valeur prédéterminée, tandis que chaque chambre (13, 14) communique avec le réservoir (3) de fluide par une canalisation (15, 22a₋22ₑ) à clapet (17, 21) qui assure, en fin de travail, la décharge de la chambre considérée par commande manuelle du clapet et, pour les chambres annulaires, au départ, le remplissage de la chambre (14) considérée par dépression.

2. Outil à main selon la revendication 1, caractérisé en ce que le piston (2) présente un creusement axial (10) qui coiffe un noyau de forme conjuguée qui fait saillie à l'intérieur du corps (1) du vérin et qui est traversé longitudinalement par la canalisation de refoulement (5).

3. Outil à main selon la revendication 1, caractérisé en ce que la disposition en gradins du piston (102) est ménagée sur la surface latérale externe dudit piston coopérant avec des épaulements conjugués de la surface latérale interne du corps du vérin.

4. Outil à main selon l'une des revendications 1 à 3, caractérisé en ce que le clapet (17) disposé dans la canalisation (15) de décharge de la chambre principale (13) vers le réservoir (3) de fluide est soumis à l'action d'un ressort taré (18) qui le sollicite vers son siège de manière à remplir le rôle de clapet de sécurité limitant la pression hydraulique finale à une valeur définie.

5. Outil à main selon la revendication 4, caractérisé en ce que le ressort taré (18) est tel que la course du clapet (17) vers son siège, après décharge, est suffisamment brusque et suffisamment longue pour provoquer un claquement constituant un signal sonore de fin de travail.

6. Outil à main selon l'une des revendications 1 à 5, caractérisé en ce que le clapet de décharge (17) de la chambre principale et le clapet de décharge (19) des chambres annulaires sont asservis à la même commande manuelle (20).

7. Outil à main selon l'une des revendications 1 à 6, caractérisé en ce que le piston (7) de la pompe est actionné, de façon connue, par une came ou bielle entraînée par un moteur électrique alimenté par accumulateurs ou piles rechargeables incorporés.

8. Outil à main selon l'une des revendications 1 à 6, dans lequel le piston (7) de la pompe est asservi à une commande manuelle (8), constituée par une poignée à deux branches, respectivement fixe (6) et mobile (8), soumises à l'action d'un moyen élastique tendant à les écarter l'une de l'autre, caractérisé en ce que le plan perpendiculaire à l'axe du vérin et passant par l'axe d'articulation de la branche mobile (8) de la poignée est voisin du plan bissecteur des deux branches (6, 8) de la poignée en position d'écartement maximal.

## Claims

1. A hand tool comprising at least one moving working element (26) the relative movement of which in relation to at least one so-called fixed working element (27) is linked to that of the piston (2) of a single-acting hydraulic cylinder supplied with fluid from a reservoir (3) through the delivery passage (5) of a lift and force pump (7) in which the piston (2) is a staged piston which fits in the body (1) of the cylinder so as to delimit at least one annular chamber (14) in addition to the main axial chamber (13), the annular chamber or chambers being successively brought into communication with the axial chamber as the piston advances, characterised in that each step segment of the piston (2) exhibits at least one peripheral zone which remains in guiding contact with an internal surface of the body (1) of the cylinder, in that in this zone at least one seal provides the seal between the chambers upstream (13) and downstream (14) and in that the pressurised supply for each annular chamber (14) is provided by a radial passage (16) which through one of its ends debouches into the delivery passage (5) of the pump (7) and the other end of which is uncovered by the piston (2) when the advance of the latter reaches a pre-determined value, whereas each chamber (13, 14) communicates with the fluid reservoir (3) through a passage (15, 22a-22c) with a valve (17, 21) which ensures that the chamber in question discharges at the end of the work by manual operation of the valve and, at the outset, in the case of the annular chambers, that the chamber in question (14) is filled by suction.

2. A hand tool as in claim 1, characterised in that the piston (2) exhibits an axial cavity (10) which sits over a core of matching shape which projects inside the body (1) of the cylinder and through which the delivery passage (5) passes longitudinally.

3. A hand tool as in claim 1, characterised in that the step arrangement of the piston (102) is formed on the external lateral surface of said piston co-operating with matching shoulders on the internal lateral surface of the body of the cylinder.

4. A hand tool as in one of claims 1 to 3, characterised in that the valve (17) disposed in the discharge passage (15) from the main chamber (13) to the fluid reservoir (3) is subject to the action of a calibrated spring (18) which moves it towards its seat so as to serve as a safety valve limiting the final hydraulic pressure to a defined value.

5. A hand tool as in claim 4, characterised in that the calibrated spring (18) is such that the movement of the valve (17) towards its seat after discharge is sufficiently sharp and sufficiently long to cause a clacking noise forming an acoustic signal indicating the end of the work.

6. A hand tool as in one of claims 1 to 5, characterised in that the discharge valve (17) of the main chamber and the discharge valve (19) of the annulars chambers are operated by the same manual control (20).

7. A hand tool as in one of claims 1 to 6, characterised in that the piston (7) of the pump is operated in a manner known per se by a cam or crank driven by an electric motor powered by integral rechargeable batteries or accumulators.

8. A hand tool as in one of claims 1 to 6, in which the piston (7) of the pump is operated by a manual control (8) constituted by a handle with two arms, one (6) being fixed and the other (8) moving, subject to the action of an elastic means tending to move them apart, characterised in that the plane perpendicular to the axis of the cylinder and passing through the axis of articulation of the moving arm (8) of the handle adjoins the plane bisecting the two arms (6, 8) of the handle when the maximum distance apart.

## Patentansprüche

1. Handwerkzeug, das mindestens ein bewegliches Arbeitsorgan (26) aufweist, dessen relative Verschiebung gegenüber mindestens einem gleichartigen festen Arbeitsorgan (27) an die Verschiebung des Kolbens (2) eines einfachwirkenden Hydraulikzylinders gebunden ist, welcher durch Flüssigkeit aus einem Behälter (3) durch den Druckkanal (5) einer Saug- und Druckpumpe (7) gespeist wird, wobei der Kolben (2) ein mehrstufiger Kolben ist, der im Zylinderkörper (1) so einfügt ist, daß außer der axialen Hauptkammer (13) wenigstens eine ringförmige Kammer (14) begrenzt wird und die ringförmige(n) Kammer(n) im Verlauf des Vorwärtsbewegung des Kolbens (2) nacheinander mit der axialen Kammer in Verbindung gebracht wird bzw. werden, dadurch gekennzeichnet, daß jeder Stufenabschnitt des Kolbens (2) mindestens einen Umfangsbereich besitzt, der in Führungskontakt mit einer inneren Oberfläche des Zylinderkörpers (1) bleibt, und daß in diesem Bereich mindestens eine Dichtung die Abdichtung zwischen höherdruckseitigen (13) und niederdruckseitigen (14) Kammern sichert, und daß die Speisung jeder ringförmigen Kammer (14) unter Druck durch eine radiale Leitung (16) bewirkt wird, die mit ihrem einen Ende in die Druckleitung (5) der Pumpe (7) mündet und deren anderes Ende vom Kolben (2) freigegeben wird, wenn die Vorwärtsbewegung des letzteren einen vorher festgelegten Wert erreicht, während jede Kammer (13, 14) mit dem Flüssigkeitsbehälter (3) durch ein mit Ventilen (17, 21) versehenes Leitungssystem (15, 22ₐ₋22_{c}) in Verbindung steht, das am Ende des Arbeitsvorganges die Entleerung der jeweiligen Kammer durch manuelles Betätigen des Ventils und im Falle des ringförmigen Kammern zu Beginn das Auffüllen der jeweiligen Kammer (14) durch Unterdruck bewirkt.

2. Handwerkzeug nach Anspruch 1, dadurch gekennzeichnet, daß der Kolben (2) mit einer axialen Ausnehmung (10) versehen ist, die einen Kern entsprechender Form überdeckt, der im Inneren des Zylinderkörpers (1) auskragt und der der Länge nach von der Druckleitung (5) durchsetzt ist.

3. Handwerkzeug nach Anspruch 1, dadurch gekennzeichnet, daß die stufenweise Ausbildung des Kolbens (102) auf der äußeren seitlichen Oberfläche desselben vorhanden ist und mit entsprechenden Schultern an der inneren seitlichen Oberfläche des Zylinderkörpers zusammenwirkt.

4. Handwerkzeug nach einem der Ansprüche 1-3, dadurch gekennzeichnet, daß das Ventil (17), das in der Entleerungsleitung (15) der Hauptkammer (13) zum Flüssigkeitsbehälter (3) angebracht ist, der Einwirkung einer bestimmten Federkraft (18) unterliegt, die es in Richtung auf seinen Sitz belastet derart, daß die Funktion des Sicherheitsventils erfüllt und der hydraulische Enddruck so auf einen definierten Wert begrenzt wird.

5. Handwerkzeug nach Anspruch 4, dadurch gekennzeichnet, daß die bestimmte Federkraft (18) derart gewählt ist, daß die Bewegung des Ventils (17) auf seinen Sitz nach der Entleerung ausreichend schnell und ausreichend lang ist, um ein Geräusch zu bewirken, das ein lautes Signal für das Ende des Arbeitsvorganges darstellt.

6. Handwerkzeug nach einem der Ansprüche 1-5, dadurch gekennzeichnet, daß das Entleerungsventil (17) der Hauptkammer und das Entleerungsventil (19) der ringförmigen Kammern von demselben manuellen Antrieb (20) gesteuert werden.

7. Handwerkzeug nach einem der Ansprüche 1-6, dadurch gekennzeichnet, daß der Kolben (7) der Pumpe in bekannter Weise von einem Nocken oder Pleuel angetrieben wird, der bzw. das von einem durch Akkumulatoren oder durch im ihm angeordnete aufladbare Batterien angetriebenen Motor betätigt wird.

8. Handwerkzeug nach einem der Ansprüche 1-6, bei welchem der Kolben (7) der Pumpe von einem manuellen Antrieb gesteuert wird, der aus einem Griff mit zwei Armen besteht, von denen einer fest (6) und der andere beweglich (8) ist, und beide Arme der Einwirkung eines elastischen Teiles unterliegen, welches sie auseinanderbewegt, dadurch gekennzeichnet, daß die zur Achse des Zylinders senkrechte und durch die Gelenkachse des beweglichen Armes (8) des Griffes verlaufende Ebene der Halbierungsebene der beiden Arme (6, 8) des Griffes bei maximalem Abstand benachbart ist.
